# EUROPÄISCHE PATENTANMELDUNG

(11) **EP 0 114 803 A2**
(43) Veröffentlichungstag der Anmeldung: **01.08.1984**
(21) Anmeldenummer: 84890019.7
(22) Anmeldetag: 23.01.1984
(51) Int. Cl.: F02D 1/18

(54) **Einrichtung zur Verstellung des Förderbeginnes einer Brennstoffeinspritzpumpe**

(30) Priorität: 24.01.1983 AT 229/83
(71) Anmelder: Friedmann & Maier Aktiengesellschaft, A-5400 Hallein bei Salzburg (AT)
(72) Erfinder: Hlousek, Jaroslaw, Dipl.-Ing., A-5440 Golling (AT)
(74) Vertreter: Haffner, Thomas M., Dr.

(57) **Zusammenfassung**

Die Einrichtung zur Verstellung des Förderbeginnes einer Kraftstoffeinspritzpumpe (1) weist zwei gleichachsige Wellen mit Außenverzahnungen (5, 7) auf, welche durch eine axial verschiebbare Muffe (8) mit Innenverzahnungen (9,10) gekuppelt ist. Von den paarweise miteinander in Eingriff stehenden Verzahnungen (5, 7, 9, 10) verläuft wenigstens eine schräg zur Achse. Die Muffe (8) weist ein Außengewinde (11) auf, in welches ein Innengewinde (13) einer axial unverschiebbaren Hülse (12) eingeschraubt ist. Die Hülse (12) weist einen Drehantrieb auf und kann zur Relatiwerdrehung gegenüber der Muffe (8) beschleunigt oder verzögert werden.

## Beschreibung

Die Erfindung betrifft eine Einrichtung zur Verstellung des Förderbeginnes einer Brennstoffeinspritzpumpe für Einspritzbrennkraftmaschinen, bei welcher die Einspritzpumpenwelle mit einer-Antriebswelle mittels einer durch ein mit einer Steuereinrichtung verbundenes Verstellglied axial verschiebbaren Muffe mit Innenverzahnungen gekuppelt ist, die in Außenverzahnungen der beiden gleichachsig angeordneten Wellen eingreifen, von welchem miteinander in Eingriff stehenden Verzahnungen wenigstens eine schräg zur Achse verläuft.

Konstruktionen dieser Art sind beispielsweise aus der GB-PS 537 958 und aus der'AT-PS 298 881 bekannt. Bei diesen bekannten Konstruktionen ist das Stellglied ein auf der von der Brennkraftmaschine angetriebenen Antriebswelle oder auf der Einspritzpumpenwelle sitzender Fliehkraftdrehzahlgeber, dessen schwenkbar gelagerte Fliehgewichte in Abhängigkeit von der Drehzahl unmittelbar die axiale Verschiebung der Muffe bewirken. Damit ist jeder Drehzahl der Brennkraftmaschine eine vorbestimmte Einstellung des Förderbeginnes der Einspritzpumpe zugeordnet. Gemäß der AT-PS 298 881 ist zusätzlich noch die Ausgangsstellung der Muffe willkürlilch axial verstellbar, wodurch der Regelbereich beispielsweise zur Anpassung der Brennkraftmaschine an unterschiedliche Brennstoffe verschoben werden kann.

Im allgemeinsten Fall soll aber die relative Winkellage von Antriebswelle und Einspritzpumpenwelle in Abhängigkeit von verschiedenen Betriebsgrößen ohne Eingriff von außen selbsttätig verändert werden, um damit den Förderbeginn der Einspritzpumpe bzw. den Einspritzbeginn an der Einspritzdüse im Verhältnis zu einer typischen Kurbelwellenstellung der Brennkraftmaschine zu verändern. Die Ermittlung des günstigen Förderbeginnes erfolgt unter den Gesichtspunkten einer Minimierung des spezifischen Brennstoffverbrauches und der Schadstoffemission in Abhängigkeit von insbesondere der Drehzahl und dem Drehmoment der Brennkraftmaschine sowie von weiteren Kennwerten, wie atmosphärischem Luftdruck, Saugrohrdruck, Motortemperatur usw. Bei der sich gegenwärtig ausbreitenden Anwendung von elektronischen Steuer- und Regeleinrichtungen für Brennkraftmaschinen können diese Kennwerte in Form von Kennfeldern in einem frei programmierbaren Schaltwerk, insbesondere in einem Mikroprozessor, gespeichert sein, welches dann die jeweils erforderliche Verstellung des Förderbeginnes ermittelt und über einen Leistungsverstärker das Stellglied ansteuert, das die Relativverdrehung der beiden Wellen zueinander vornimmt.

Bei Brennstoffeinspritzpumpen für Dieselmotoren ist zu beachten, daß das erforderlilche Antriebsdrehmoment für die Pumpe, welches über die axial verschiebbare Muffe der Verstelleinrichtung übertragen werden muß, nicht von gleichmäßiger Größe ist, sondern im Augenblick des Fördervorganges eines Pumpenelementes der meist mehrzylindrigen Reihenpumpe einen hohen Spitzenwert erreicht, der sich über wenige Winkelgrade erstreckt und dann über einen gewissen Winkel, der meist größer ist als der Förderwinkel, einen Wert nahe Null aufweist und auch geringfügig negativ sein kann. Man unterscheidet also im Verlauf des Drehmomentes über dem Nockenwinkel der Einspritzpumpenwelle eine Förderphase mit hohem Drehmoment und eine Freiphase mit niedrigem Drehmoment.

Wollte man die Verstelleinrichtung derart auslegen, daß sie auch in der Förderphase verstellt bzw. dem durchgeleiteten Drehmoment widersteht, ohne eine wesentliche Rückdrückung zu erleiden, so wäre dazu ein Stellglied sehr hoher Leistung erforderlich. Aus diesem Grund kommt ein elektrisch gespeistes Stellglied für einen unmittelbaren Linearantrieb der Muffe oder für einen Antrieb der Muffe mittels Ritzel und Zahnstange praktisch nicht in Betracht.

Die Erfindung zielt darauf ab, eine Einrichtung zur Verstellung des Förderbeginnes einer Brennstoffeinspritzpumpe zu schaffen, deren Stellglied ohne übermäßigen Leistungsbedarf auskommt und bei der ungewollte Verstellungen durch die Reaktionskräfte der Brennstoffeinspritzpumpe weitestgehend vermieden sind. Zur Lösung dieser Aufgabe besteht die Erfindung bei einer Einrichtung der eingangs angegebenen Art im wesentlichen darin, daß die Muffe ein Außengewinde aufweist und in einem Innengewinde einer drehbar gelagerten, axial unverschiebbaren Hülse verschraubbar ist, und daß das, insbesondere von einem Elektromotor gebildete Stellglied an der mit der Einspritzpumpenwelle und der Antriebswelle umlaufenden Hülse angreift und zur Relativverdrehung derselben gegenüber der Muffe elektrisch beschleunigbar bzw. verzögerbar ist.

Durch die Wahl der Steigung des Gewindes der Hülse und der Muffe ist eine Selbsthemmung gegenüber dem Einfluß axialer Kräfte erzielbar und zugleich ergibt sich dadurch eine Übersetzung für den Drehantrieb der Hülse, da bereits bei einem Steigungswinkel des Gewindes von weniger als 45° die am Umfang der Hülse aufzubringende Kraft für ihre axiale Verstellung kleiner ist als die zu überwindende axiale Reaktionskraft. Bei dieser Ausbildung rotiert sowohl die Muffe als auch die Hülse im normalen Betrieb mit der gleichen Umdrehungsgeschwindigkeit wie die Einspritzpumpenwelle bzw. die Antriebswelle. Die relative Verstellung der Winkellage der Einspritzpumpenwelle relativ zur Antriebswelle wird durch Verzögerung bzw. Beschleunigung des Antriebes für die Hülse erzielt.

Das elektrisch betätigbare Stellglied ist zweckmäßig ein Elektromotor, insbesondere ein Gleichstrom-Stellmotor oder ein Schrittmotor. Ein Gleichstrom-Stellmotor bietet den Vorteil eines günstigen Verhältnisses von abgegebener Leistung zu Volumen.

Günstige Zusammenbaumöglichkeiten des Elektromotors mit der Verstelleinrichtung ergeben sich, wenn die Welle des Elektromotors parallel zur Achse der Hülse angeordnet ist, wobei die Kraftübertragung unmittelbar über Stirnzahnräder oder über einen Zahnriemen erfolgen kann. Eine besonders vorteilhafte und kraftsparende Ausbildung ergibt sich, wenn die Hülse drehfest mit dem Rotor eines das Stellglied bildenden Elektromotors verbunden ist.

Zur Steuerung des Stellgliedes für den Antrieb der Hülse bzw. der Muffe ist es vorteilhaft die Rotationsgeschwindigkeit der Antriebs- bzw. der Einspritzpumpenwelle zu erfassen. Zu diesem Zweck ist die Ausbildung bevorzugt so getroffen, daß wenigstens ein die Drehzahl und/oder die Drehstellung erfassender Sensor mit der Antriebswelle und der Einspritzpumpenwelle zusammenwirkt, und daß der oder die Sensor (en) mit der Steuereinrichtung verbunden sind. Es kann hiebei ein gemeinsamer Sensor sowohl die Drehstellung der Antriebswelle als auch der Einspritzpumpenwelle erfassen, jedoch sind vorteilhaft für jede dieser Wellen gesonderte Sensoren vorgesehen, deren Signalleitungen mit der Steuereinrichtung verbunden sind. Die Sensoren können in an sich bekannter Bauweise ausgeführt sein und beispielsweise mit Markierungen an der Antriebswelle bzw. der Einspritzpumpenwelle zusammenwirken.

Zur Steuerung des exakten Einspritzzeitpunktes ist neben der Vorgabe des Soll-Wertes für den Einspritzzeitpunkt die Erfassung des Ist-Wertes in geeigneter Form wünschenswert. Zu diesem Zweck ist die Ausbildung vorzugsweise so getroffen, daß die Steuereinrichtung einen Komparator enthält, welcher die Signale des mit der Einspritzpumpenwelle zusammenwirkenden Sensors mit den Signalen des mit der Antriebswelle zusammenwirkenden Sensors vergleicht und ein ein Maß für den Ist-Wert des Einspritzzeitpunktes darstellendes Signal erzeugt. Umgekehrt ist es in den Fällen, in welchen der Soll-Wert den Ist-Werten entspricht, möglich das Stellglied passiv unter Vermittlung der Hülse bzw. der Muffe anzutreiben. Bevorzugt ist jedoch die Ausbildung, bei welcher das Stellglied bei Übereinstimmung des Ist-Wertes des Einspritzzeitpunktes mit dem Soll-Wert desselben für synchronen Antrieb der Hülse mit der Antriebswelle gesteuert ist, wofür die gleichen Sensoren wie für die Ermittlung des Ist-Wertes der Verstellung der Drehwinkellage zwischen Antriebswelle und Einspritzpumpenwelle herangezogen werden können.

Die Erfindung wird nachfolgend an Hand von in der Zeichnung dargestellten Ausführungsbeispielen näher erläutert. In dieser zeigen: Fig. 1 einen Axialschnitt durch eine erste Ausführungsform und Fig. 2 einen analogen Schnitt durch eine abgewandelte Ausführungsform einer erfindungsgemäßen Verstelleinrichtung.

In Fig. 1 ist auf dem antriebsseitigen Ende einer Nockenwelle 1 einer Einspritzpumpe 2 ein hohler Wellenstummel 3 mittels einer Schraube 4 befestigt. Dieser Teil weist eine schräge Außenverzahnung 5 auf. Ein mit einem Antriebsflansch versehener hohler Wellenstummel 6 ist drehbar auf dem Teil 3 gelagert und gegen axiale Bewegung mittels der Schraube 4 gesichert. Der hohle Wellenstummel 6 weist in der Nähe seines der schrägen Außenverzahnung 5 benachbarten Endes eine gerade Außenverzahnung 7 auf. Die beiden Außenverzahnungen 5 und 7 sind von einer Muffe 8 übergriffen, die je eine mit je einer dieser Außenverzahnungen 5 und 7 kämmende, entsprechende Innenverzahnung 9 bzw. 10 aufweist. Bei einer axialen Verschiebung der Muffe 8 ausqehend von der gezeichneten Lage nach rechts erfolgt auf Grund der schrägen Verzahnung 5 und 9 eine Relativverdrehung der Nockenwelle 1 gegenüber dem Wellenstummel mit Flansch 6. Die Muffe 8 weist ein Außengewinde 11 auf. Eine Hülse 12, welche auf den Wellenstummeln 3 und 6 drehbar gelagert ist, weist ein dem Außengewinde 11 entsprechendes Innengewinde 13 auf. Das Gewinde ist selbsthemmend gegenüber der Axialkraft der Schrägverzahnungen 5,9 ausgelegt, welche auf die Muffe 8 während des Einspritzvorganges wirkt. Die Hülse 12 ist axial zwischen den Wellenstummeln 3 und 6 fixiert. Damit wird bei relativer Verdrehung der Hülse 12 gegenüber den Wellenstummeln 3 und 6 eine axiale Bewegung der Muffe 8 und dadurch eine Relativverdrehung der Nockenwelle 1 gegenüber dem Wellenstummel 6 ermöglicht.

Diese Relativverdrehung zwischen der Hülse 12 und den Wellenstummeln 3,6 ist nur zwischen den einzelnen Einspritzvorgängen möglich. Dabei sind die Axial- und Radialkräfte, die auf die Muffe 8 wirken, niedrig. Die Relativverdrehung zwischen der Hülse 12 und den Wellenstummeln 3,6 erfolgt mittels eines Elektromotors 14, welcher ein Stirnrad 15 aufweist. Die Abtriebswelle 16 des Elektromotors 14 ist drehfest mit dem Stirnrad 15 verbunden und dreht sich auf Grund des Eingriffes dieses Stirnrades 15 in die Außenverzahnung der Hülse 12 mit einer der Nockenwellendrehzahl proportionalen Drehzahl, da die Gewinde 11 und 13 selbsthemmend gegenüber den Reaktionskräften der Einspritzpumpe 2 ausgebildet sind.

Der Elektromotor 14 kann nun durch entsprechende Steuerung, wie beispielsweise Änderung des Stromes,Umpolen, Einschalten von Widerständen od.dgl., gegenüber dieser Synchrondrehzahl beschleunigt oder abgebremst werden. Eine derartige Beschleunigung bzw. Abbremsung gegenüber der Synchrondrehzahl führt zu einer relativen Verdrehung der beiden Wellenstummel 3 und 6 und es ist somit möglich, den Spritzbeginn zu verändern. Die relative Verdrehung der Nockenwelle 1 gegenüber dem Wellenstummel 6 wird von zwei Sensoren 17 und 18 gemessen, wobei der Sensor 17 auch für die Drehzahlmessung herangezogen werden kann. Der ermittelte Ist-Wert der Verdrehung der Einspritzpumpennockenwelle gegenüber dem Wellenstummel 6 wird in einer elektronischen Steuer- und Auswerteschaltung 19 mit dem entsprechenden Soll-Wert verglichen, welcher sich auf Grund der Eingangsdaten 20 für Drehzahl, Drehmoment, Kühlwassertemperatur od.dgl. ergibt. Der Elektromotor 14 wird entsprechend dem Ergebnis dieses Vergleiches von Ist-Wert und Soll-Wert gesteuert.

Der Spritzversteller ist in einem Gehäuse 21 untergebracht, welches direkt mit der Einspritzpumpe 2 verbunden ist. Der Elektromotor 14 ist an einem Gehäusedeckel 22 festgelegt. Durch zwei Wellendichtringe 23 und 24 und einen Wellendeckel 25 ist der Spritzversteller abgedichtet.

Die Steuerleitung für die Steuerung des Elektromotors 14 ist mit 26 bezeichnet. Die Signale der Sensoren 17 und 18 werden über Signalleitungen 27 und 28 der elektronischen Auswerte-und Steuerschaltung 19 zugeführt. Die Meßwerte für Betriebskenngrößen, wie beispielsweise Drehzahl, Drehmoment, Kühlwassertemperatur, Ladedruck, Atmosphärendruck od.dgl., werden über Signalleitungen 29 an die elektronische Auswerte- und Steuerschaltung 19 übermittelt. Bei der Ausbildung nach Fig. 2 ist die Funktion mit der Funktion der Ausbildung nach Fig. 1 identisch. Der Rotor 30 des Elektromotors ist unmittelbar und drehfest mit der Hülse 12 verbunden und läuft mit der Geschwindigkeit der Pumpennockenwelle um. Die Hülse 12 ist durch Dichtungen 31, 32 abgedichtet auf den Wellenstummeln 3 und 6 gelagert. Die den Rotor tragende Hülse 12 weist an ihrer Innenseite das Gewinde 13 auf. Der Stator 33 des Elektromotors ist im Spritzverstellergehäuse 21 integriert. Die Elektromotorbürsten 35 sind im Gehäusedeckel 36 befestigt.

Der Innenraum 37 des Spritzverstellers ist mittels der Dichtungen 31,32,38,39 abgedichtet und mit Schmieröl gefüllt. Zum Druckausgleich zu beiden Seiten der Muffe 8 dient eine Bohrung 40.

## Patentansprüche

1. Einrichtung zur Verstellung des Förderbeginnes einer Brennstoffeinspritzpumpe (2) für Einspritzbrennkraftmaschinen, bei welcher in einem ortsfesten Gehäuse die Einspritzpumpenwelle mit einer Antriebswelle mittels einer durch ein mit einer Steuereinrichtung verbundenes Stellglied axial verschiebbaren Muffe (8) mit Innenverzahnungen (9,10) gekuppelt ist, die in Außenverzahnungen (5,7) der beiden gleichachsig angeordneten Wellen eingreifen, von welchen paarweise miteinander in Eingriff stehenden Verzahnungen (5,7,9,10) wenigstens eine schräg zur Achse verläuft, dadurch gekennzeichnet, daß die Muffe (8) ein Außengewinde (11) aufweist und in einem Innengewinde (13) einer drehbar gelagerten, axial unverschiebbaren Hülse (12) verschraubbar ist, und daß das, insbesondere von einem Elektromotor gebildete Stellglied (14; 30, 33) an der mit der Einspritzpumpenwelle (1) und der Antriebswelle (Wellenstummel 6) umlaufenden Hülse (12) angreift und zur Relativverdrehung derselben gegenüber der Muffe (8) elektrisch beschleunigbar bzw. verzögerbar ist.

2. Einrichtung nach Anspruch 1, dadurch gekennzeichnet, daß das Stellglied von einem mit einem Stirnrad (15) versehenen Elektromotor (14) gebildet ist, welches Stirnrad (15) mit einer Außenverzahnung der Hülse (12) kämmt.

3. Einrichtung nach Anspruch 1, dadurch gekennzeichnet, daß die Hülse (12) drehfest mit dem Rotor (30) eines das Stellglied bildenden Elektromotors (30,33) verbunden ist.

4. Einrichtung nach einem der Ansprüche 1, 2 oder 3, dadurch gekennzeichnet, daß wenigstens ein die Drehzahl und/oder die Drehstellung erfassender Sensor (17,18) mit der Antriebswelle (6) und der Einspritzpumpenwelle (3) zusammenwirkt, und daß der oder die Sensor(en) (17,18) mit der Steuereinrichtung (19) verbunden sind.

5. Einrichtung nach einem der Ansprüche 1 bis 4, dadurch gekennzeichnet, daß die Steuereinrichtung (19) einen Komparator enthält, welcher die Signale des mit der Einspritzpumpenwelle (3) zusammenwirkenden Sensors (17) mit den Signalen des mit der Antriebswelle (6) zusammenwirkenden Sensors (18) vergleicht und ein ein Maß für den Ist-Wert des Einspritzzeitpunktes darstellendes Signal erzeugt.

6. Einrichtung nach einem der Ansprüche 1 bis 5, dadurch gekennzeichnet, daß das Stellglied bei Übereinstimmung des Ist-Wertes des Einspritzzeitpunktes mit dem Soll-Wert desselben für synchronen Antrieb der Hülse (12) mit der Antriebswelle (6) gesteuert ist.
